# EUROPÄISCHE PATENTSCHRIFT

(11) **EP 0 718 209 B1**
(45) Veröffentlichungstag und Bekanntmachung des Hinweises auf die Patenterteilung: **18.03.1998**
(21) Anmeldenummer: 95810719.5
(22) Anmeldetag: 17.11.1995
(51) Int. Cl.: B65D 75/58

(54) **Folienverpackung**
Foil package
Emballage en feuille

(30) Priorität: 06.12.1994 CH 3695/94
(43) Veröffentlichungstag der Anmeldung: 26.06.1996
(73) Patentinhaber: SIG Schweizerische Industrie-Gesellschaft, 8212 Neuhausen am Rheinfall (CH)
(72) Erfinder: Schwyn, Ernst-Paul, CH-8200 Schaffhausen (CH); Heller, Erwin, CH-8196 Wil (CH)
(74) Vertreter: Groner, Manfred

(56) Entgegenhaltungen:
- EP-A- 0 216 408
- DE-B- 1 030 247

## Beschreibung

Die Erfindung betrifft eine Verpackung mit einer zugeschnittenen und gefalteten Hülle aus einer flexiblen Folie, die an einem quaderförmigen Körper aus einem plastischen Nahrungsmittel mit klebriger Oberfläche, insbesondere Butter oder Margarine unmittelbar anliegt und wenigstens zwei aneinanderliegende Faltflächen aufweist.

Verpackungen dieser Art sind insbesondere als Kleinverpackungen für Butter und Margarine im Stand der Technik bekannt. Beispielsweise zeigen die EP-A-0 123 356, die EP-A-0 216 408 sowie die DE-U-1 914 069 solche Verpackungen. Dem Fachmann ist gut bekannt, dass plastische Nahrungsmittel und insbesondere Butter und Margarine sehr schwierig zu verpackende Nahrungsmittel sind. Dies insbesondere dann, wenn die Verpackung wieder verschliessbar sein soll und gleichzeitig ein Garantieverschluss gefordert ist. Bei Verpackungen ist allgemein bekannt, durch ein festes Verkleben anliegender Lappen einen Garantieverschluss zu gewährleisten. Nach dem Aufreissen des Garantieverschlusses ist dann aber eine solche Verpackung in der Regel ausgefranst und kann nicht befriedigend wieder verschlossen werden.

Die DE-B-1 030 247 offenbart eine Verpackung für Schokoladetafeln. Die Schokoladetafeln sind jeweils mit einer Metallfolie umhüllt, die wiederum von einem Verpackungsumschlag umhüllt ist. Ein Faltteil dieses Verpackungsumschlags weist eine Klebefläche auf, die durch eine Perforation begrenzt ist. Beim Öffnen des Verpackungsumschlags wird die Klebefläche entlang der Perforation abgetrennt.

Der Erfindung liegt die Aufgabe zugrunde, eine gattungsgemässe Verpackung zu schaffen, die wieder verschliessbar ist und einen Garantieverschluss gewährleistet und die dennoch wirtschaftlich herstellbar ist. Die Verpackung soll sich insbesondere als Kleinverpackung für Butter oder Margarine eignen.

Die Aufgabe ist bei einer gattungsgemässen Verpackung gemäss Anspruch 1 gelöst.

Bei der erfindungsgemässen Verpackung können preisgünstige und umweltschonende Einschlagmaterialien, beispielsweise Folien aus orientiertem Polypropylen, die nach dem Falten zurückfedern, verwendet werden. Die Herstellung ist wirtschaftlich, da bereits bestehende Maschinen in einfacher Weise nachgerüstet werden können. Zusätzlich sind lediglich eine Vorrichtung zum Auftragen des Klebstoffes sowie eine Vorrichtung zum Stanzen erforderlich. Bereits bekannte Verpackungsmaschinen mit einem Faltrad können verwendet werden. Die Verpackungsleistung solcher Maschinen wird durch das Nachrüsten nicht vermindert. Ein Vorteil wird auch darin gesehen, dass die Verpackung an sich wie üblich zum Oeffnen entfaltet werden kann.

Weitere Vorteile ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine Ansicht einer erfindungsgemässen Verpackungsmaschine,
- Fig. 2: schematisch eine Teilansicht eines Einschlagmaterialbandes,
- Fig. 3a bis 3d: schematisch eine erfindungsgemässe Verpackung und deren Faltung gemäss einer ersten Ausführung,
- Fig. 4a bis 4d: schematisch eine erfindungsgemässe Verpackung und deren Faltung gemäss einer weiteren Ausführung,
- Fig. 5a bis 5c: schematisch drei weitere Varianten der erfindungsgemässen Verpackung, und
- Fig. 6a und 6b: schematisch die Herstellung einer Verpakkung gemäss einer weiteren Variante.

Die Figur 1 zeigt eine Verpackungsanordnung mit einer Folienrolle 1, von der ein Folienband 2, beispielsweise aus orientiertem Polypropylen mittels Rollen 7 abziehbar und einer Verpackungsvorrichtung 10 zuführbar ist. Zwischen der Rolle 1 und dem Rollenpaar 7 ist das Folienband 2 um eine Umlenkrolle 3 umgelenkt, derart, dass zwischen der Rolle 3 und dem Rollenpaar 7 das Folienband 2 im wesentlichen horizontal verläuft und die Innenseite 2a oben und die Aussenseite 2b unten ist. Die Laufrichtung des Folienbandes 2 ist mit dem Pfeil 6 angedeutet. Zwischen dem Rollenpaar 7 und der Verpackungsmaschine 10 ist ein Messer 8 angeordnet, mit dem das Folienband 2 zur Bildung von Hüllenabschnitten durchtrennbar ist. Die Verpackungsvorrichtung 10 weist beispielsweise ein an sich bekanntes und hier nicht gezeigtes Faltrad auf. Mit diesem können von einer Ausformstation 9 ausgeformte Nahrungsmittel, insbesondere Butterstücke übernommen und mit Abschnitten des Rollenbandes 2 verpackt werden. Das anschliessende Pressen in einer Vorrichtung 10a und das Ausstossen und Wenden auf ein Auslaufband 20 sind ebenfalls an sich gut bekannt. In Figur 1 ist eine fertige Verpackung 11 auf dem Auslaufband 20 schematisch gezeigt. Soweit ist die Anordnung 25 an sich bekannt.

Zwischen der Umlenkrolle 3 und dem Rollenpaar 7 sind über der Innenseite 2a des Folienbandes 2 eine Auftragsvorrichtung 4 sowie eine Stanzvorrichtung 5 angeordnet. Die Auftragsvorrichtung dient dazu, auf die Innenseite 2a des Folienbandes jeweils zwei in Figur 2 gezeigte gegenüberliegende Klebestellen 12 zu bilden. Diese Klebestellen 12 werden vorzugsweise durch den Auftrag eines Heissklebers (Hot-melt) gebildet. Im Abstand zu diesen Klebestellen 12 werden mit der Stanzvorrichtung 5 ebenfalls paarweise Stanzungen 13 in das Folienband 2 eingebracht. Die Stanzungen 13 definieren Bereiche 14 des Folienbandes 2, die in ihrer Dimensionen etwa den Klebestellen 12 vergleichbar sind. Solche Klebestellen 12 und Stanzungen 13 werden in einer Reihe in bestimmtem Abstand auf das Folienband 2 aufgebracht. Der Klebstoffauftrag erfolgt vorzugsweise heiss, beispielsweise bei 80°C bis 100°C. Die Klebestellen 12 und Stanzungen 13 sind vergleichsweise nahe bei einem Rand 2c des Folienbandes 2 angeordnet. Dieser Abstand D (Fig. 2) liegt vorzugsweise im Bereich von 2 bis 15 mm. Jede zugeschnittene Hülle umfasst wenigstens eine Klebestelle 12 und eine Stanzung 13. Vorzugsweise weist jede Hülle zwei Klebestellen 12 sowie zwei Stanzungen 13 auf.

Die Figuren 3a bis 3d zeigen das Falten einer Hülle 15, die wenigstens eine Klebestelle 12 sowie eine Stanzung 13 aufweist. Die Stanzung 13, die eine Perforation sein kann, ist vorzugsweise als Bogenlinie mit Scheitel 13a oder mit Spitze 13b und Schenkel 13c als leicht aufreissbare Schwächungsstelle ausgebildet. Die Figur 3a zeigt die Hülle 15 die hier mit zwei Längsfalten 18 und 19 um ein Butter- oder Margarinestück 21 gefaltet ist. An einer Stirnseite A ist die Hülle 15 noch offen. Die Klebestelle 12 liegt innerhalb dieser Oeffnung. Zur Bildung eines Verschlusses an der Stirnseite A wird die Hülle 15 gemäss den Figuren 3b, 3c und 3d gefaltet. Eine solche Faltung ist an sich bekannt und erfolgt in der Verpackungsmaschine 10 beispielsweise mittels eines Faltrades. Wie Figur 3c deutlich zeigt, werden zuerst zwei seitliche Bereiche 28 nach innen gefaltet und ein innerer Faltlappen 17 durch eine Faltung in Richtung des Pfeiles 22 gebildet. Die Klebestelle 12 liegt nun zwischen zwei gefalteten Bereichen 29 in einem dazwischenliegenden spaltförmigen Zwischenraum 30. Ein so gebildeter äusserer Faltlappen 16 wird mit der an der Innenseite 16a angebrachten Klebestelle 12 in der in Figur 3d mit dem Pfeil 24 angedeuteten Richtung nach innen gefaltet. Die Klebestelle 12 und ein Abreissbereich 14 sind so aufeinander abgestimmt, dass bei gefalteten äusseren Faltlappen 16 die Klebestelle 12 am Abreissbereich 14 anliegt und an diesem haftet. Wie die Figur 3d zeigt, überragt die Klebestelle 12 seitlich den halbkreisförmigen Abreissbereich 14.

Zum Oeffnen der in Figur 3d gezeigten Verpackung wird die Hülle 15 an der Stirnseite A entfaltet. Dazu wird der äussere Faltlappen 16 an einem Griffbereich 31 gefasst und an diesem abgezogen. Hierbei wird der Bereich 14 vollständig vom inneren Faltlappen 17 abgetrennt, wobei die Stanzung 13 dies erleichtert. In Figur 3d ist die sich bildende Abrisslinie mit dem Bezugszeichen 32 punktiert gezeigt. Beim Oeffnen der Hülle wird vom inneren Faltlappen 17 somit ein streifenförmiger Bereich 33 abgetrennt, der fest am äusseren Faltlappen 16 haftet.

Zum Verschliessen der Verpackung wird der äussere Faltlappen 16 wieder in die in Figur 3d gezeigte Lage gebracht. Die dem Bereich 33 seitlich überragenden Bereiche 12a der Klebestelle 12 haften an der Aussenseite des Faltlappens 17 und tragen dazu bei, den Faltlappen 16 in der gezeichneten Position zu halten. Die Wiederverschliessbarkeit der Hülle 15 ist damit gewährleistet. Die Bereiche 16, 17 und 18 werden zudem durch die klebrige Oberfläche des Körpers 21 zusätzlich gehalten. Der in Figur 3d an der Stirnseite A gezeigte Verschluss kann in gleicher Ausführung auch an der gegenüberliegenden Stirnseite B vorgesehen sein.

Nach dem Wiederverpacken ist die Hülle 15 weitgehend im ursprünglichen Zustand. Die Verpackung macht dann somit einen sehr sauberen Eindruck. Da der Bereich 33 nach dem ersten Oeffnen endgültig vom inneren Faltlappen 17 abgetrennt ist, ist aber dennoch jederzeit erkennbar, dass die Verpackung geöffnet worden ist. Die Verpackung bildet damit einen sicheren Originaltätsverschluss.

Bei der Ausführung gemäss den Figuren 4a bis 4d ist wie ersichtlich die Stirnseite A verglichen mit der oben erläuterten Ausführung anders gefaltet. So befindet sich der innere Faltlappen 17 hinter den Seitenteilen 28. Im verpackten Zustand ist aber auch hier die Klebestelle 12 am Abreissbereich 14 angepresst und haftet fest an diesem. Das Oeffnen und wieder Verschliessen erfolgt gleich wie am oben erläuterten Beispiel.

Die Figuren 5a bis 5c zeigen unterschiedliche Ausführungen der Klebestelle 12 und des Abreissbereichs 14, die hier der Einfachheit halber mit den gleichen Bezugszeichen versehen sind. Bei allen Ausführungen haftet der Abreissbereich 14 fest an der Klebestelle 12. Die Stanzung, Schwächungslinie oder Perforation 13 bestimmt beim Oeffnen der Verpackung jeweils den Bereich 14, der vom inneren Faltlappen 17 abgetrennt wird.

Schliesslich zeigen die Figuren 6a und 6b eine Ausführung, bei welcher die Klebestellen 12 an der Innenseite 18a des Längsfaltes 18 und die Schwächungslinien bzw. Stanzungen 13 am Längsfalten 19 angeordnet sind. Zur Oeffnung dieser Verpackung, wird der äussere Längsfalt 18 vom inneren Längsfalt 19 abgezogen, wobei die Bereiche 14 abgetrennt werden und an den Klebestellen 12 festhaften. Ein Wiederverschliessen ist auch hier ohne weiteres möglich, da bei der wiederverschlossenen Hülle 15 seitliche Bereiche 12a der Klebestelle 12 am inneren Faltlappen 19 haften, wie die Figur 6b deutlich macht. Bei dieser Verpackung können auch die Stirnseiten A und B jeweils mit einem Verschluss versehen sein.

## Patentansprüche

1. Verpackung mit einer zugeschnittenen und gefalteten Hülle (15) aus einer flexiblen Folie, die an einem quaderförmigen Körper (21) aus einem plastischen Nahrungsmittel mit klebriger Oberfläche, insbesondere Butter oder Margarine unmittelbar anliegt und wenigstens zwei aneinanderliegende Faltflächen (16,17) aufweist, dadurch gekennzeichnet, dass eine erste Faltfläche (16) mit einer Klebestelle (12) und eine zweite Faltfläche (17) mit einem beim Oeffnen der Verpackung abzureissenden Bereich (14) der Hülle (15) versehen ist, dass die Klebestelle (12) mit dem abzutrennenden Bereich (14) verklebt ist und derart haftet, dass beim Entfalten der Hülle (15) der genannte Bereich (14) vollständig abgerissen wird und an der Klebestelle (12) gehalten ist, und dass die Klebestelle (12) den abzutrennenden Bereich (14) der zweiten Faltfläche (17) überragt und ausserhalb diesem an der zweiten Faltfläche (17) lösbar haftet.

2. Verpackung nach Anspruch 1, dadurch gekennzeichnet, dass die Klebestelle (12) durch einen auf die erste Faltfläche (16) innenseitig aufgetragenen Heisskleber (Hot-melt) gebildet ist.

3. Verpackung nach Anspruch 1 oder 2, dadurch gekennzeichnet, dass der abzutrennende Bereich (14) durch eine Schwächungslinie (13) bestimmt ist.

4. Verpackung nach einem der Ansprüche 1 bis 3, dadurch gekennzeichnet, dass die Schwächungslinie (13) einen Scheitel (13a,13b) aufweist, der vom Folienrand (2c) weiter entfernt ist als seine Schenkel (13c).

5. Verpackung nach Anspruch 3, dadurch gekennzeichnet, dass die Schwächungslinie (13) eine Perforation mit Einschnitten und Aufreissstegen ist.

6. Verpackung nach einem der Ansprüche 1 bis 4, dadurch gekennzeichnet, dass die erste Faltfläche (16) an einer Stirnseite (A,B) der Verpackung angeordnet ist.

7. Verpackung nach Anspruch 5, dadurch gekennzeichnet, dass die Klebestelle (12) etwa mittig auf der Innenseite eines Faltlappens angeordnet ist.

8. Verpackung nach einem der Ansprüche 1 bis 6, dadurch gekennzeichnet, dass die Klebestelle (12) an einem Griffteil (31) der Hülle (15) in einem Abstand von vorzugsweise 2 bis 15 mm zu einem Rand (2c) angeordnet ist.

9. Verfahren zum Herstellen einer Verpackung nach Anspruch 1, wobei eine flexible Folie (2) von einer Rolle (1) abgezogen und zur Uebernahme plastischer Nahrungsmittel einer Faltvorrichtung (10) zugeführt wird, dadurch gekennzeichnet, dass die Folie (2) zwischen der Rolle (1) und der Faltvorrichtung (10) in reihenförmiger, sich in Längsrichtung der Folie (2) erstreckender Anordnung jeweils mit Klebstoff und im Abstand dazu mit einer Schwächungslinie versehen wird, dass jeweils Abschnitte der Folie (2) mit wenigstens einer Klebestelle (12) und einer Schwächungslinie (13) von der Folie (2) abgetrennt werden, die jeweils mit einem ausgeformten Körper (21) zusammengebracht und gefaltet wird.

10. Verpackungsanordnung zur Durchführung des Verfahrens nach Anspruch 9, dadurch gekennzeichnet, dass zwischen einer Vorratsrolle (1) und einer Faltvorrichtung (10) eine Klebstoffauftragsvorrichtung (4) und eine Stanzvorrichtung (5) angeordnet sind, mit denen auf eine Innenseite (2a) eines Folienbandes (2) in vorbestimmten Abständen Klebestellen (12) und Schwächungslinien (13) aufbringbar sind.

## Claims

1. Package having a cut-to-size and folded wrapper (15) made of a flexible film, which bears directly against a cuboidal body (21) made of a plastic foodstuff with a tacky surface, in particular butter or margarine, and has at least two folding-areas (16, 17) lying against each other, characterized in that a first folding area (16) is provided with an adhesive location (12) and a second folding area (17) is provided with a region (14) of the wrapper (15) to be torn off during opening of the package, in that the adhesive location (12) is adhesively bonded to the region (14) to be detached and adheres in such a way that, when the wrapper (15) is unfolded, the said region (14) is torn off completely and is held on the adhesive location (12), and in that the adhesive location (12) projects beyond the region (14) to be detached of the second folding area (17) and, outside the latter, releasably adheres to the second folding area (17).

2. Package according to Claim 1, characterized in that the adhesive location (12) is formed by a hot-melt adhesive applied to the inside of the first folding area (16).

3. Package according to Claim 1 or 2, characterized in that the region (14) to be detached is determined by a line of weakness (13).

4. Package according to one of Claims 1 to 3, characterized in that the line of weakness (13) has a vertex (13a, 13b) which is further away from the edge (2c) of the film than its sides (13c).

5. Package according to Claim 3, characterized in that the line of weakness (13) is a perforation with incisions and tear-open links.

6. Package according to one of Claims 1 to 4, characterized in that the first folding area (16) is arranged on an end face (A, B) of the package.

7. Package according to Claim 5, characterized in that the adhesive location (12) is arranged approximately centrally on the inner side of a folding flap.

8. Package according to one of Claims 1 to 6, characterized in that the adhesive location (12) is arranged on a gripping part (31) of the wrapper (15) at a distance of preferably 2 to 15 mm from one edge (2c).

9. Method of producing a package according to Claim 1, a flexible film (2) being drawn off a roller (1) and fed to a folding device (10) in order to receive plastic foodstuffs, characterized in that, between the roller (1) and the folding device (10), in an arrangement in series extending in the longitudinal direction of the film (2), the film (2) is provided in each case with adhesive and, at a distance from the latter, with a line of weakness, in that sections of the film (2) having at least one adhesive location (12) and a line of weakness (13) are respectively detached from the film (2) and are in each case brought together with a moulded body (21) and folded.

10. Packaging arrangement for carrying out the method according to Claim 9, characterized in that between a supply roller (1) and a folding device (10) there are arranged an adhesive-application device (4) and a punching device (5), with which adhesive locations (12) and lines of weakness (13) can be applied at predetermined intervals to an inner side (2a) of a strip of film (2).

## Revendications

1. Emballage avec une enveloppe (15) coupée à dimension et pliée en une feuille souple, qui est appliquée directement sur un corps quadrangulaire (21) d'une denrée alimentaire plastique à surface collante, en particulier beurre ou margarine, et présente au moins deux faces pliantes appliquées l'une sur l'autre (16, 17), caractérisé en ce qu'une première face pliante (16) est pourvue d'une plage adhésive (12) et une seconde face pliante (17) est pourvue d'une zone (14) de l'enveloppe (15) à déchirer lors de l'ouverture de l'emballage, en ce que la plage adhésive (12) est collée à la zone à détacher (14) et y adhère d'une façon telle qu'au dépliage de l'enveloppe (15), ladite zone (14) soit entièrement déchirée et soit retenue à la plage adhésive (12), et en ce que la plage adhésive (12) déborde de la zone à détacher (14) de la seconde face pliante (17) et adhère de façon détachable, à l'extérieur de celle-ci, à la seconde face pliante (17).

2. Emballage suivant la revendication 1, caractérisé en ce que la plage adhésive (12) est formée par une colle à chaud (Hot-melt) appliquée intérieurement sur la première face pliante (16).

3. Emballage suivant la revendication 1 ou 2, caractérisé en ce que la zone à détacher (14) est délimitée par une ligne de moindre résistance (13).

4. Emballage suivant l'une quelconque des revendications 1 à 3, caractérisé en ce que la ligne de moindre résistance (13) présente un pic (13a, 13b) qui est plus éloigné du bord de la feuille (2c) que ses flancs (13c).

5. Emballage suivant la revendication 3, caractérisé en ce que la ligne de moindre résistance (13) est une perforation avec des incisions et des languettes de déchirure.

6. Emballage suivant l'une quelconque des revendications 1 à 4, caractérisé en ce que la première face pliante (16) est disposée à un côté d'extrémité (A, B) de l'emballage.

7. Emballage suivant la revendication 5, caractérisé en ce que la plage adhésive (12) est disposée sensiblement au milieu sur le côté intérieur d'une patte pliante.

8. Emballage suivant l'une quelconque des revendications 1 à 6, caractérisé en ce que la plage adhésive (12) est disposée sur une partie de saisie (31) de l'enveloppe (15) à une distance de préférence de 2 à 15 mm d'un bord (2c).

9. Procédé pour la fabrication d'un emballage suivant la revendication 1, dans lequel une feuille souple (2) est prélevée d'un rouleau (1) et envoyée à un dispositif de pliage (10) pour recevoir des denrées alimentaires plastiques, caractérisé en ce que la feuille (2) est, entre le rouleau (1) et le dispositif de pliage (10), pourvue d'un adhésif et à distance de celui-ci d'une ligne de moindre résistance, dans une installation s'étendant en ligne dans la direction longitudinale de la feuille (2), en ce que des tronçons de la feuille (2) avec au moins une plage adhésive (12) et une ligne de moindre résistance (13) sont détachés de la feuille (2), qui est jointe respectivement à un corps moulé (21) et pliée.

10. Installation d'emballage pour la mise en oeuvre du procédé suivant la revendication 9, caractérisée en ce qu'entre un rouleau de stockage (1) et un dispositif de pliage (10), sont disposés un dispositif d'application d'adhésif (4) et un dispositif de poinçonnage (5), avec lesquels il est possible d'appliquer des plages adhésives (12) et des lignes de moindre résistance (13), à des distances prédéterminées, sur un côté intérieur (2a) d'une bande de feuille (2).
